# EUROPÄISCHE PATENTSCHRIFT

(11) **EP 2 484 414 B1**
(45) Veröffentlichungstag und Bekanntmachung des Hinweises auf die Patenterteilung: **19.12.2018**
(21) Anmeldenummer: 12151335.2
(22) Anmeldetag: 17.01.2012
(51) Int. Cl.: A63C 9/00

(54) **Verriegelung einer in Längsrichtung verstellbaren Gleitbrettbindung**
Lock of a glide board binding which can be adjusted in a longitudinal direction
Verrouillage d'une fixation d'une planche de glisse réglable dans le sens de la longueur

(30) Priorität: 04.02.2011 DE 102011003662
(43) Veröffentlichungstag der Anmeldung: 08.08.2012
(73) Patentinhaber: MARKER Deutschland GmbH, 82377 Penzberg (DE)
(72) Erfinder: Holzinger, Hans, 82418 Murnau (DE); Mangold, Michael, 82491 Grainau (DE); Stimpfle, Tobias, 82490 Farchant (DE)
(74) Vertreter: Schwabe - Sandmair - Marx

(56) Entgegenhaltungen:
- EP-A2- 1 226 849
- WO-A1-02/43822
- AT-B- 411 735
- FR-A1- 2 870 750
- FR-A1- 2 934 169
- FR-A1- 2 934 787

## Beschreibung

Die Erfindung betrifft eine Gleitbrettbindung, insbesondere eine Ski- oder Snowboardbindung, die in Längsrichtung verstellbar, in unterschiedlichen Verstellpositionen fixierbar und deren Fixierung zur Erhöhung der Sicherheit gegen unbeabsichtigtes Verstellen verriegelbar ist.

Aus der EP 1 360 977 B1 ist eine in Längsrichtung verstellbare Gleitbrettbindung bekannt, die ein vorderes Halteaggregat zum Halten eines vorderen Endes eines Schuhs und ein hinteres Halteaggregat zum Halten eines hinteren Endes des Schuhs aufweist. Die Halteaggregate können in Längsrichtung der Gleitbrettbindung zur Anpassung an unterschiedliche Schuhgrößen verstellt werden. Die Halteaggregate sind mit Koppelgliedern verbunden, die einander in Längsrichtung überlappen. Im Überlappungsbereich ist eine Fixiereinheit mit einem zwischen einer Fixierposition und einer Freigabeposition hin und her drehbeweglichen Exzenter angeordnet. In der Fixierposition sind die Fixiereinheit und die Koppelglieder in einem Fixiereingriff, der Bewegungen der Koppelglieder und damit der Halteaggregate in Längsrichtung blockiert. Nimmt der Exzenter die Freigabeposition ein, ist der Fixiereingriff gelöst, so dass die Koppelglieder und damit gemeinsam die Halteaggregate in Längsrichtung verstellt werden können. Der Exzenter ist im Überlappungsbereich der Koppelglieder zwischen diesen angeordnet. In der Fixierposition drückt der Exzenter die Koppelglieder quer zur Längsrichtung voneinander weg und in den Fixiereingriff mit außen angeordneten Fixierstrukturen der Fixiereinheit. In der Freigabeposition können sich die Koppelglieder wieder aufeinander zu und dadurch aus dem Fixiereingriff bewegen.

Eine Gleitbrettbindung mit in Längsrichtung überlappten Koppelgliedern beschreibt auch die DE 103 34 840 A1. Bei dieser Bindung ist eine Fixiereinheit um eine in Längsrichtung weisende Schwenkachse zwischen einer Fixierposition und einer Freigabeposition hin und her schwenkbeweglich angeordnet. Die Fixiereinheit weist einen handbetätigbaren Schwenkhebel und am Fuß des Schwenkhebels, nahe der Schwenkachse, Fixierstrukturen für den Fixiereingriff mit den Koppelgliedern auf.

Aus der DE 10 2009 051 185 A1 ist eine weitere Gleitbrettbindung mit Halteaggregaten bekannt, die zur Verstellung in Längsrichtung mit Koppelgliedern verbunden sind, die einander in Längsrichtung überlappen und im Überlappungsbereich mittels einer dort angeordneten Fixiereinrichtung in unterschiedlichen Verstellpositionen fixiert werden können. Die Fixiervorrichtung umfasst federelastisch gelagerte Fixierelemente, die in einer ersten Ausführung durch Federkraft in den Fixiereingriff mit dem jeweils zugeordneten Koppelglied gespannt und in einer zweiten Ausführung durch Federkraft aus dem Fixiereingriff gehalten werden. Um den Fixiereingriff herstellen zu können, umfasst die Fixiervorrichtung ferner einen Verriegelungshebel, der um eine Schwenkachse zwischen einer Fixierposition und einer Freigabeposition hin und her beweglich ist. Der Verriegelungshebel hält die in der ersten Ausführung gegen Federkraft aus dem Fixiereingriff beweglichen Fixierelemente im Fixiereingriff und drückt in der zweiten Ausführung die Fixierelemente gegen die Federkraft aus der Freigabeposition in den Fixiereingriff. Die Fixierelemente der ersten Ausführung gewährleisten nämlich noch keine in Längsrichtung zug- und schubfeste Fixierung der Koppelglieder und der damit verbundenen Halteaggregate. Die Fixierelemente der zweiten Ausführungsform gelangen überhaupt erst durch die Einwirkung des Verriegelungshebels in den Fixiereingriff mit den Koppelgliedern.

Bei bestimmungsgemäßer Benutzung des Gleitbretts, beim Fahren, sind die vorstehend beschriebenen Fixiereinrichtungen sicher, da der von der Gleitbrettbindung gehaltene Schuh ein Lösen der Fixierung verhindert. Problematisch ist aber die Handhabung des abgeschnallten Gleitbretts, beispielsweise beim Transport und im Gleitbrettverleih.

Bei einer aus der EP 0 768 102 B1 bekannten Gleitbrettbindung ist das Problem eines unbeabsichtigten Lösens der Fixierung dadurch gelöst, dass die Fixiereinheit in der Fixierposition gesichert, nämlich ihrerseits verriegelt wird. Die Verriegelung ist allerdings mittels eines mechanisch aufwändigen Kniehebels verwirklicht, der in einer Über-Totpunkt-Position die Fixiereinheit verriegelt und dadurch im Fixiereingriff blockiert. Der Kniehebel dient des Weiteren gleichzeitig auch als Betätigungsorgan nicht nur zum Verriegeln der Fixiereinheit, sondern überhaupt für die Betätigung der Fixiereinheit, indem mittels des Kniehebels die Fixiereinheit zwischen der Fixierposition und der Freigabeposition hin und her bewegt wird. Ferner kann mittels der Fixiereinheit und dem Kniehebel nur eines der Halteaggregate fixiert und gesichert werden. Eine weitere Anordnung aus Fixiereinheit und Kniehebel muss zusätzlich für das andere der Halteaggregate vorgesehen werden, soll auch dieses in Längsrichtung verstellt und in unterschiedlichen Verstellpositionen fixiert und gesichert werden.

Die FR 2 934 169 A1 betrifft eine Skisicherheitsbindung mit zwei Halteaggregaten zum Halten des vorderen und des hinteren Ende eines Skischuhs. Wenigstens eines der Halteaggregate kann relativ zum Ski verstellt und in der verstellten Position fixiert werden. Die Fixiereinrichtung wird durch einen Hebel gesichert, der um eine Achse, die quer und parallel zu einer Skioberfläche verläuft, verschwenkt werden kann. Die EP 1 226 849 A2 betrifft eine Skisicherheitsbindung mit zwei Halteaggregaten, die mittels einer Verstellmechanik aufeinander zu und voneinander weg bewegt werden können. In der eingestellten Position kann die Mechanik fixiert werden. Um ein ungewolltes Lösen der Fixiereinrichtung zu verhindern, umfasst die Skisicherheitsbindung einen um eine Achse senkrecht zu einer Skioberfläche verschwenkbaren Sicherungshebel. Die FR 2 934 787 A1 betrifft eine Skibindung mit verstellbaren Halteelementen für ein vorderes und hinters Ende eines Skischuhs. Zum Fixieren der oder des Halteelements in einer eingestellten Position weist die Bindung einen Hebel auf, der zum Sichern und Entsichern der Fixiervorrichtung um eine Achse, die quer zu einer Längsachse der Bindung verläuft, verschwenkt werden. Die FR 2 870 750 A1 betrifft eine Skisicherheitsbindung mit einem Fersenhalter, dessen Position relativ zum Ski eingestellt werden kann. In der eingestellten Position kann der Fersenhalter durch eine Fixiereinrichtung, die mittels eines Hebels, der um eine bindungsfeste Schwenkachse von der Bindung seitlich abschwenkbar respektive an die Bindung von der Seite anschwenkbar ist, betätigt wird, auf dem Ski festgelegt werden. Der Hebel umfasst eine knopfförmiges Sicherungselement, das durch eine Drehung um eine Achse senkrecht zur Skioberfläche den Hebel in der an die Bindung angeschwenkten Position gegen ein Ausschwenken sichert. Die WO 02/43822 A1 betrifft eine Skibindung mit relativ zum Ski verschiebbaren Halteaggregaten für einen Skischuh. Um die Halteaggregate in der gewollten Position zu fixieren, umfasst die Bindung eine Fixierungseinrichtung und einen Sicherungshebel für die Fixiereinrichtung, der um eine senkrecht auf der skioberfläche stehenden Achse von einer die Fixiereinrichtung sichernden Position in eine Position verschwenkt werden kann, in der die Fixiereinrichtung zum Verstellten der Halteaggregate frei gegeben ist.

Es ist eine Aufgabe der Erfindung, eine Gleitbrettbindung mit wenigstens einem in Längsrichtung verstellbaren Schuhhalteaggregat zu schaffen, die eine Fixierung des Halteaggregats in unterschiedlichen Verstellpositionen auf konstruktiv einfache, dennoch sichere Weise gewährleistet.

Eine Gleitbrettbindung, wie die Erfindung sie betrifft, wird in Anspruch 1 definiert. In bevorzugten Ausführungen sind beide Halteaggregate in Längsrichtung verstellbar und in unterschiedlichen Verstellpositionen fixierbar, wobei die Halteaggregate vorteilhafterweise so miteinander gekoppelt sind, dass die Verstellung der beiden Halteaggregate in abgestimmter Weise gleichzeitig erfolgt und vorzugsweise mit einem gemeinsamen Verstellorgan vorgenommen werden kann. Die Halteaggregate können so gekoppelt sein, dass sie gemeinsam in die gleiche Richtung oder gegenläufig verstellbar sind. Das Wort "oder" wird hier wie auch sonst von der Erfindung stets im Sinne eines "inklusiv oder" verwendet, umfasst also sowohl die Bedeutung von "entweder ... oder" als auch die Bedeutung von "und", soweit sich aus dem jeweiligen Zusammenhang nicht ausschließlich nur eine dieser beiden Bedeutungen ergeben kann. Bezogen auf die Verstellbarkeit beider Halteaggregate bedeutet dies, dass in ersten Ausführungen die Halteaggregate gemeinsam stets nur in die gleiche Richtung, entweder nach vorne oder nach hinten, in zweiten Ausführungen nur gegenläufig bzw. gegensinnig und in dritten Ausführungen sowohl gemeinsam gleichsinnig als auch gemeinsam gegensinnig verstellt werden können. Die Längsrichtung der Gleitbrettbindung zeigt vom hinteren Halteaggregat zum vorderen Halteaggregat. Handelt es sich um eine Skibindung, fällt die Längsrichtung der Bindung somit mit der Längsrichtung des Ski zusammen. Handelt es sich beispielsweise um eine Snowboardbindung, kann die Längsrichtung der Bindung von der Längsrichtung bzw. Fahrtrichtung des Snowboards abweichen. In Abhängigkeit von der jeweils verwirklichten Ausführung kann die Bindung somit auf unterschiedliche Schuhgrößen angepasst oder zusätzlich oder nur die Längsposition des Schuhs relativ zum Gleitbrett verstellt werden.

Die Gleitbrettbindung umfasst ferner eine Fixiereinheit, die zwischen einer Fixierposition und einer Freigabeposition relativ zur Basisstruktur hin und her beweglich ist. In der Fixierposition fixiert die Fixiereinheit das wenigstens eine bewegliche Halteaggregat in der jeweiligen Verstellposition in einem Fixiereingriff. Nimmt die Fixiereinheit die Freigabeposition ein, ist der Fixiereingriff gelöst, und das betreffende Halteaggregat kann in Längsrichtung der Gleitbrettbindung verstellt werden. Die Fixiereinrichtung ist so ausgebildet, dass sie das wenigstens eine bewegliche Halteaggregat im Fixiereingriff in Längsrichtung zug- und schubfest fixiert. Der Fixiereingriff kann daher durch auf das betreffende Halteaggregat nur in oder gegen die Längsrichtung wirkende Kräfte nicht gelöst werden, jedenfalls nicht zerstörungsfrei. Der Fixiereingriff ist in diesem Sinne unnachgiebig. Sind beide Halteaggregate in Längsrichtung verstellbar, wie insbesondere gegensinnig verstellbar, wird es bevorzugt, wenn die Fixiereinheit im Fixiereingriff beide Halteaggregate relativ zueinander und vorzugsweise auch relativ zur Basisstruktur in der erläuterten Weise zug- und schubfest fixiert. In einer alternativen Ausführung kann eine erste Fixiereinheit aber auch für nur das vordere Halteaggregat und eine weitere, zweite Fixiereinheit nur für das hintere Halteaggregat und jede der Fixiereinheiten in der erläuterten Weise mit dem jeweils zugeordneten Halteaggregat in jeweils einem eigenen Fixiereingriff zusammenwirken, wobei die Fixiereinheiten insbesondere auch unabhängig voneinander in den jeweiligen Fixiereingriff bzw. in die jeweilige Fixierposition und in die jeweilige Freigabeposition beweglich gelagert sein können. Einer einzigen, gemeinsamen Fixiereinheit für beide Halteaggregate, auch wenn beide Halteaggregate relativ zueinander beweglich bzw. verstellbar sind, wird allerdings der Vorzug gegeben. Die Fixiereinheit bedarf vorzugsweise einer Betätigung zur Herstellung des Fixiereingriffs und vorzugsweise auch zum Lösen des Fixiereingriffs.

Um ein unbeabsichtigtes Lösen des Fixiereingriffs zu verhindern, umfasst die Gleitbrettbindung einen Riegel, der zwischen einer Verriegelungsposition und einer Entriegelungsposition relativ zur Basisstruktur und der Fixiereinheit hin und her beweglich ist. Nehmen die Fixiereinheit die Fixierposition und der Riegel die Verriegelungsposition ein, wird die Fixiereinheit in der Fixierposition vom Riegel in einem Verriegelungseingriff verriegelt. Nimmt der Riegel die Entriegelungsposition ein, lässt er die Bewegung der Fixiereinheit aus der Fixierposition zu, vorzugsweise behindert er die Bewegung aus der Fixierposition auch nicht. Weist die Gleitbrettbindung ein verstellbares vorderes und ein verstellbares hinteres Halteaggregat auf, kann sie eine dem vorderen Halteaggregat zugeordnete erste Fixiereinheit und eine dem hinteren Halteaggregat zugeordnete weitere, zweite Fixiereinheit aufweisen. Der Riegel kann so gebildet sein, dass er in der Verriegelungsposition beide Fixiereinheiten verriegelt und in der Entriegelungsposition beide Fixiereinheiten freigibt. In einer alternativen Ausführung kann der Riegel auch so gebildet sein, dass er in unterschiedliche Freigabepositionen bewegt werden kann, in eine erste Freigabeposition, in der nur der Verriegelungseingriff mit der ersten Fixiereinheit gelöst ist, und in eine zweite Verriegelungsposition, in der nur der Fixiereingriff mit der zweiten Fixiereinheit gelöst ist oder aber beide Fixiereinheiten frei sind. In nochmals alternativen Ausführungen kann für jede der Fixiereinheiten jeweils ein eigener Riegel in der erläuterten Weise vorgesehen sein und mit nur der jeweils zugeordneten Fixiereinheit zusammenwirken. Bevorzugten Ausführungen entspricht es allerdings, wenn für verstellbare Halteaggregate eine einzige, gemeinsame Fixiereinheit und auch ein einziger, gemeinsamer Riegel vorgesehen sind, um beide Halteaggregate in der jeweiligen Verstellposition zu fixieren und durch Verriegelung der gemeinsamen Fixiereinheit auch gemeinsam zu sichern.

Die Erfindung kombiniert eine Fixiereinheit, die bereits alleine zumindest in Bezug auf zwischen Halteaggregat und Fixiereinheit wirkende Längskräfte einen unnachgiebigen Fixiereingriff gewährleistet, mit zusätzlich einer durch den Riegel bewerkstelligten Sicherung in der Fixierposition. Um den Fixiereingriff zu lösen, muss zuvor der Verriegelungseingriff von Riegel und Fixiereinheit gelöst werden. Ein Lösen des Verriegelungseingriffs geht in bevorzugten Ausführungen andererseits nicht mit einem automatischen Lösen des Fixiereingriffs einher, insoweit sind die Fixiereinheit und der Riegel voneinander entkoppelt. Die Fixiereinheit kann jedoch gegen die Kraft einer Feder in die Fixierposition beweglich sein, so dass sie sich automatisch in Richtung auf die Freigabeposition bewegt, wenn der Verriegelungseingriff gelöst ist. Sie ist jedoch auch in derartigen Ausführungen vorteilhafterweise unabhängig vom Riegel in die Fixierposition beweglich, d. h. sie wird nicht durch den Riegel in die Fixierposition bewegt, sondern in dieser nur gesichert. Bevorzugt ist die Fixiereinheit jedoch so geformt oder angeordnet, dass es zum Lösen des Fixiereingriffs auch nach einem Entriegeln noch einer Betätigung der Fixiereinheit und vorzugsweise auch eines gewissen Kraftaufwands bedarf. Der Fixiereingriff kann beispielsweise rein formschlüssig, grundsätzlich auch rein reibschlüssig, oder aber form- und in einem geringen Ausmaß reibschlüssig gestaltet sein, so dass zum Lösen erst Reibungskräfte überwunden werden müssen. Die Fixiereinheit kann mittels einer Feder oder eines lösbaren Rasteingriff im Fixiereingriff gehalten werden, so dass sich der Fixiereingriff auch bei nicht bestehendem Verriegelungseingriff nicht selbsttätig schon bei geringfügiger Erschütterung lösen kann. Vorteilhafterweise ist dies jedoch nicht erforderlich.

Einer einfachen und nicht zuletzt deshalb sicheren Bedienbarkeit ist förderlich, wenn der Riegel gegen die rückstellende Kraft einer Feder aus der Verriegelungsposition in Richtung auf und vorzugsweise bis in die Entriegelungsposition beweglich ist. In derartigen Ausführungen wird zumindest der Riegel von Federkraft gespannt, nämlich in die Verriegelungsposition. Die Fixiereinheit kann zusätzlich, muss aber nicht, durch eine Feder in die Fixierposition gespannt werden. Die Federkraftbelastung des Riegels erhöht die Sicherheit gegen ein unbeabsichtigtes Lösen des Verriegelungseingriffs und in der Folge des Fixiereingriffs besonders wirksam und auf einfache Weise. Die Federkraftbelastung des Riegels ermöglicht auch eine konstruktiv einfache Kopplung von Fixiereinheit und Riegel für eine automatische Herstellung des Verriegelungseingriffs durch Betätigung der Fixiereinheit, nämlich durch die Bewegung der Fixiereinheit in die Fixierposition.

In bevorzugten Ausführungen ist die Fixiereinheit mit dem Riegel so gekoppelt, dass die Bewegung der Fixiereinheit aus der Freigabeposition in Richtung auf die Fixierposition eine Bewegung des Riegels in Richtung auf die Entriegelungsposition bewirkt, und der Riegel in die Verriegelungsposition beweglich ist, wenn die Fixiereinheit die Fixierposition einnimmt. Insbesondere in derartigen Ausführungen ist eine Federbelastung des Riegels in Richtung auf die Verriegelungsposition von Vorteil. Ist solch eine Federbelastung verwirklicht, bewirkt die Bewegung der Fixiereinheit in Richtung auf die Fixierposition die Bewegung des Riegels in Richtung auf die Entriegelungsposition gegen die Kraft der Feder, und der Riegel schnappt federbelastet in die Verriegelungsposition zurück, wenn die Fixiereinheit die Fixierposition einnimmt. Die Kopplung kann über ein oder mehrere Übertragungsglied(er) verwirklicht sein, bevorzugter ist die Fixiereinheit direkt mit dem Riegel gekoppelt, ohne Zwischenschaltung eines Übertragungsglieds. Die Kopplung kann mit Vorteil so gestaltet sein, dass die Fixiereinheit erst im Verlaufe ihrer Bewegung in Richtung auf die Fixierposition mit einem Übertragungsglied oder bevorzugter direkt mit dem Riegel in einen Kopplungseingriff gelangt, der bei weiterer Bewegung der Fixiereinheit in Richtung auf die Fixierposition die Bewegung des Riegels in Richtung auf die Entriegelungsposition bewirkt. Die Fixiereinheit kann in derartigen Ausführungen vom Riegel frei, der Kopplungseingriff also gelöst sein, wenn sie die Freigabeposition einnimmt. Die Kopplung kann aber grundsätzlich auch bereits in der Freigabeposition bestehen. Zweckmäßigerweise wird der Kopplungseingriff im Verlaufe der Bewegung der Fixiereinheit in Richtung auf die Freigabeposition gelöst, bevorzugt am Ende dieser Bewegung, möglichst kurz vor Erreichen oder noch bevorzugter erst mit dem Erreichen der Fixierposition. Eine derartige Ausgestaltung ist vorteilhaft auch unter dem Gesichtspunkt der Minimierung oder besser noch der Vermeidung von Spiel im Verriegelungseingriff. Ein Verriegelungsspiel kann auch durch Zusatzmaßnahmen minimiert oder gänzlich unterdrückt werden, beispielsweise durch Erzeugung einer gewissen Klemmkraft im Verriegelungseingriff.

In bevorzugten Ausführungen sind die Fixiereinheit und der Riegel mittels eines Kurvengetriebes miteinander gekoppelt, wobei die Fixiereinheit und der Riegel das Kurvengetriebe insbesondere unmittelbar miteinander bilden können. Der vorstehend genannte Kopplungseingriff kann vorteilhafterweise durch das Kurvengetriebe gebildet werden. Das Kurvengetriebe umfasst ein Eingriffsglied und eine Führungsbahn, die bei der Bewegung der Fixiereinheit in Richtung auf die Fixierposition miteinander in einem Führungseingriff sind, im Verlaufe dieser Bewegung der Fixiereinheit vorzugsweise in den Führungseingriff erst gelangen. Das Eingriffsglied kann entweder Bestandteil des Riegels oder vorzugsweise der Fixiereinheit und die Führungsbahn kann entsprechend entweder Bestandteil der Fixiereinheit oder vorzugsweise des Riegels sein. Die Bewegung der Fixiereinheit bewirkt im Führungseingriff von Eingriffsglied und Führungsbahn die Bewegung des Riegels in Richtung auf die Entriegelungsposition. Im Führungseingriff drängt die Fixiereinheit den Riegel in Richtung auf die Entriegelungsposition. Die Führungsbahn ist vorzugsweise sowohl in Bezug auf die Bewegungsrichtung der Fixiereinheit als auch in Bezug auf die Bewegungsrichtung des Riegels geneigt. Sie kann insbesondere schräg, also gerade sein, grundsätzlich kann die Neigung aber auch in Bewegungsrichtung der Fixiereinheit progressiv oder degressiv oder anders geneigt verlaufen. Eine Blockierung ist im Führungseingriff allerdings zu verhindern. Die Kopplung mittels eines Kurvengetriebes, nämlich des erläuterten Führungseingriffs, ermöglicht insbesondere einen einfachen Druckgleitkontakt und somit eine besonderes einfache Kopplung von Fixiereinheit und Riegel.

Die Fixiereinheit ist relativ zur Basisstruktur in bevorzugten Ausführungen quer zur Längsrichtung der Gleitbrettbindung in und aus der Fixierposition beweglich. Die Fixiereinheit kann beispielsweise quer zu einer Mittelebene der Gleitbrettbindung, die sich in Längsrichtung und in eine Höhenrichtung der Bindung erstreckt, beweglich sein. Bevorzugter ist die Fixiereinheit in Höhenrichtung beweglich. Die Beweglichkeit zwischen der Fixier- und der Freigabeposition kann beispielsweise eine translatorische oder insbesondere eine rotatorische sein. Besonders bevorzugt wird eine Schwenkbeweglichkeit der Fixiereinheit um eine quer zur Höhenrichtung und vorzugsweise auch quer zur Längsrichtung weisende Schwenkachse. Die Fixiereinheit ist in bevorzugten Ausführungen in nur einem einzigen Freiheitsgrad der Bewegung beweglich gelagert. Dies ist zum einen konstruktiv einfach, gewährleistet zum anderen aber auch mit größerer Sicherheit die Herstellung des Fixiereingriffs und erleichtert auch dessen Herstellung.

Der Riegel ist quer zur Längsrichtung der Gleitbrettbindung in und aus der Verriegelungsposition beweglich. Der Riegel ist vorzugsweise in nur einem einzigen Freiheitsgrad der Bewegung beweglich gelagert. Dies kommt einer konstruktiv einfachen Gestaltung zugute, gewährleistet eine höhere Sicherheit für die Herstellung des Verriegelungseingriffs und gestattet auch eine einfache Bedienung.

Die Fixiereinheit und der Riegel sind in bevorzugten Ausführungen separat voneinander beweglich gelagert, d. h. die Fixiereinheit kann ohne den Riegel und der Riegel kann ohne die Fixiereinheit im Rahmen der jeweiligen Beweglichkeit hin und her bewegt werden, soweit nicht eine wie bevorzugt und vorstehend erläuterte Kopplung besteht. So ist es von Vorteil, wenn der Riegel zwischen der Verriegelungsposition und der Entriegelungsposition hin und her bewegt werden kann, während die Fixiereinheit die Fixierposition einnimmt. Die separate Lagerung von Führungseinheit und Riegel ist auch konstruktiv einfach. Der Einfachheit und in der Folge Robustheit ist eine derartige Lagerung ebenfalls förderlich, ebenso wie die erläuterte Kopplung mittels eines Kurvengetriebes anstelle beispielsweise eines Kopplungsgestänges mit einem oder mehreren Drehgelenk(en).

Die Fixiereinheit und der Riegel können in Längsrichtung insbesondere zwischen den Halteaggregaten unterhalb einer Auflageebene für den Schuh angeordnet sein. Insbesondere in derartigen Ausführungen ist es von Vorteil, wenn die Fixiereinheit in Höhenrichtung, nämlich nach oben, aus der Fixierposition beweglich ist. Die Fixiereinheit kann unmittelbar eine Auflage für den Schuh bilden, sie kann an ihrer Oberseite aber auch einen geringen Abstand von einer Auflageebene für den Schuh aufweisen. Der aufstehende Schuh würde in derartigen Ausführungen ein Lösen des Fixiereingriffs auch im Falle einer Fehlfunktion der Verriegelung verhindern.

Von Vorteil ist auch eine Anzeige, die dem Benutzer anzeigt, ob die Fixiereinheit verriegelt ist oder nicht. Die Anzeige kann insbesondere der Riegel selbst bilden. In derartigen Ausführungen kann der Riegel so angeordnet sein, dass er insbesondere in der Draufsicht auf die Bindung in einer mit bloßem Auge einfach und sicher erkennbaren Weise über die Basisstruktur vorsteht und der Benutzer so auf den ersten Blick erkennt, dass der Riegel nicht seine Verriegelungsposition einnimmt. Der Riegel kann auch mit einer Markierung versehen oder farblich oder der Form nach so gestaltet sein, dass der markierte oder entsprechend gestaltete Riegelbereich seitlich aus der Basisstruktur oder über die Basisstruktur vorsteht, wenn der Riegel die Entriegelungsposition oder zumindest nicht korrekt die Verriegelungsposition einnimmt. Solch eine Anzeige ist besonders einfach und wirksam mit einem in Querrichtung hin und her beweglichen Riegel erzielbar, der im Verriegelungszustand zumindest an einer Seite hinter der Basisstruktur zurück- oder zumindest nicht erkennbar vorsteht und in der Entriegelungsposition an besagter Seite deutlich erkennbar vorsteht.

Die Gleitbrettbindung kann in Ausführungen, in denen das vordere Halteaggregat in Längsrichtung verstellbar ist, ein mit dem vorderen Halteaggregat in Längsrichtung zug- und schubfest verbundenes erstes Koppelglied zur Verstellung des vorderen Halteaggregats aufweisen. Die Gleitbrettbindung kann stattdessen oder zusätzlich ein mit dem hinteren Halteaggregat in Längsrichtung zug- und schubfest verbundenes zweites Koppelglied zur Verstellung des hinteren Halteaggregats aufweisen. Sind sowohl das erste Koppelglied als auch das zweite Koppelglied vorhanden, überlappen die Koppelglieder einander in Längsrichtung vorzugsweise. Die Koppelglieder können beispielsweise übereinander und in Längsrichtung einander überlappend angeordnet sein. Bevorzugter sind sie in einer Draufsicht auf die Gleitbrettbindung gesehen in Längsrichtung mit Überlappung jedoch nebeneinander angeordnet. Die Gleitbrettbindung kann zur Verstellung ein relativ zur Basisstruktur bewegliches Verstellorgan umfassen, das mit dem ersten Koppelglied oder dem zweiten Koppelglied wie bevorzugt direkt oder aber über wenigstens ein Zwischenglied in einem Verstelleingriff gekoppelt ist, in dem eine Verstellbewegung des Verstellorgans eine Verstellung des damit gekoppelten Koppelglieds und dadurch des mit diesem Koppelglied verbundenen Halteaggregats in Längsrichtung bewirkt. Der Verstelleingriff ist zweckmäßigerweise schlupffrei, vorzugsweise ist er formschlüssig. Der Verstelleingriff kann insbesondere ein Zahneingriff sein. Das betreffende Koppelglied, vorzugsweise beide Koppelglieder jeweils, weist vorzugsweise eine Zahnreihe oder dergleichen Koppeleingriffsstruktur auf. Das Verstellorgan weist eine entsprechende Koppelgegenstruktur auf und kann insbesondere als Zahnrad, zweckmäßigerweise als außenverzahntes Stirnrad gebildet sein. Als Zahnreihe werden auch solche Koppeleingriffsstrukturen am Koppelglied oder an beiden Koppelgliedern verstanden, die aus in Längsrichtung alternierend aufeinander folgenden Vertiefungen und Erhebungen geformt sind. Das Verstellorgan weist die entsprechend geformte Koppelgegenstruktur auf.

In Ausführungen, in denen wie bevorzugt das vordere und das hintere Halteaggregat in Längsrichtung verstellbar sind, ist das Verstellorgan vorzugsweise mit dem ersten Koppelglied und dem zweiten Koppelglied zugleich in jeweils einem Verstelleingriff gekoppelt, bevorzugterweise jeweils direkt, so dass die Verstellbewegung des Verstellorgans eine abgestimmte, vorzugsweise gegenläufige Verstellung der Koppelglieder und somit der Halteaggregate in Längsrichtung bewirkt. Das Verstellorgan kann in sämtlichen Ausführungen insbesondere um eine Hochachse der Gleitbrettbindung relativ zur Basisstruktur drehbeweglich und insbesondere in Ausführungen mit erstem und zweitem Koppelglied quer zur Längsrichtung zwischen den Koppelgliedern angeordnet und vorteilhafterweise mit beiden Koppelgliedern jeweils in dem Verstelleingriff sein.

Der Stabilität bei der Längsverstellung kommt es entgegen, wenn in Längsrichtung in einem lichten Abstand von dem Verstellorgan ein Stützglied beweglich angeordnet ist, so dass das erste Koppelglied oder das zweite Koppelglied nicht nur mit dem Verstellorgan, sondern in besagtem Abstand auch mit dem Stützglied in einem vergleichbaren Eingriff ist oder jeweils sind. Das betreffende Koppelglied wird hierdurch an zwei in Längsrichtung voneinander beabstandeten Stellen gestützt und dadurch in Längsrichtung auch geführt. Sind das erste und das zweite Koppelglied vorhanden, ist solch ein Stützglied vorzugsweise in Querrichtung gesehen zwischen den Koppelgliedern angeordnet. Das Stützglied weist vorteilhafterweise dem Verstellorgan vergleichbar eine Koppelgegenstruktur für den stützenden Eingriff mit der oder den Koppeleingriffsstruktur(en) des oder der gestützten Koppelglieds(ern) auf.

Weist die Gleitbrettbindung das erste und das zweite Koppelglied auf und sind die Koppelglieder in der Draufsicht gesehen nebeneinander und einander in Längsrichtung überlappend angeordnet, so greift die Fixiereinheit in der Fixierposition vorzugsweise in einen zwischen den Koppelgliedern innen verbleibenden Freiraum ein und bildet dort den Fixiereingriff. Die Fixiereinheit kann den Fixiereingriff unmittelbar mit dem ersten oder dem zweiten Koppelglied, vorzugsweise mit beiden Koppelgliedern bilden. Ist das Verstellorgan vorhanden, bildet die Fixiereinheit in noch bevorzugterer Ausführung den Fixiereingriff mit dem Verstellorgan, entweder zusätzlich zu einem Fixiereingriff mit dem ersten oder zweiten oder beiden Koppelgliedern oder aber wie bevorzugt stattdessen. Ist das genannte Stützglied vorhanden, kann die Fixiereinheit den Fixiereingriff stattdessen oder zusätzlich auch mit dem Stützglied bilden. Einer besonders bevorzugten Ausführung entspricht es, wenn das Verstellorgan und zusätzlich das Stützglied in der erläuterten Weise vorhanden sind und die Fixiereinheit in der Fixierposition einen ersten Fixiereingriff mit dem Verstellorgan und einen weiteren, zweiten Fixiereingriff zugleich mit dem Stützglied bildet. Zusätzlich kann ein Fixiereingriff mit dem ersten oder dem zweiten Koppelglied gebildet sein, in bevorzugten Ausführungen besteht ein Fixiereingriff allerdings nur mit dem Verstellorgan oder dem Stützglied, vorzugsweise mit beidem.

Der Fixiereingriff kann grundsätzlich zwar rein reibschlüssig sein, bevorzugt wird jedoch ein formschlüssiger, noch bevorzugter zusätzlich auch reibschlüssiger Fixiereingriff. Die Fixiereinheit weist vorzugsweise wenigstens eine Fixierstruktur auf, die zweckmäßigerweise als Eingriffsgegenstruktur für die Koppeleingriffsstruktur des ersten oder zweiten Koppelglieds oder die Koppelgegenstruktur oder eine eigens vorgesehene Fixiergegenstruktur des Verstellorgans oder des Stützglieds geformt ist. Die Fixierstruktur kann entsprechend insbesondere als eine Verzahnung, gegebenenfalls auch nur durch einen einzigen Zahn oder eine einzige Abragung oder eine einzige Vertiefung gebildet sein, um im Fixiereingriff mit der entsprechenden Gegenstruktur zusammenzuwirken.

Die Fixiereinheit kann ein erstes Verriegelungselement und der Riegel ein zweites Verriegelungselement aufweisen, wobei das erste und das zweite Verriegelungselement bei in der Fixierposition befindlicher Fixiereinheit und in der Verriegelungsposition befindlichem Riegel miteinander in dem Verriegelungseingriff sind. Die Fixiereinheit kann mehrere erste Verriegelungselemente und der Riegel kann mehrere zweite Verriegelungselemente aufweisen, die jeweils paarweise in den lösbaren Verriegelungseingriff gelangen, wenn die Fixiereinheit und der Riegel die Fixierposition und die Verriegelungsposition einnehmen. Sind die Führungseinheit und der Riegel mittels eines Kurvengetriebes gekoppelt, kann das erste Verriegelungselement die Führungsbahn oder insbesondere das Eingriffsglied bilden. In solch einer Kopplung kann stattdessen auch das zweite Verriegelungselement das Eingriffsglied oder aber bevorzugter die Führungsbahn bilden. Sind mehrere erste Verriegelungselemente und mehrere zweite Verriegelungselemente vorhanden, gilt dies entsprechend für die mehreren ersten und mehreren zweiten Verriegelungselemente. So kann bei Verwirklichung des Kurvengetriebes dessen Eingriffsglied aus dem Führungseingriff mit der Führungsbahn gelangen, wenn die Fixiereinheit die Fixierposition erreicht oder nahezu erreicht hat, um bei Erreichen der jeweiligen Position den durch Betätigung oder vorzugsweise automatisch in die Verriegelungsposition bewegten Riegel zu hintergreifen, wodurch der Verriegelungseingriff hergestellt ist. In derartigen Ausführungen bildet das Eingriffsglied des Kurvengetriebes auch gleichzeitig eines der Verriegelungselemente. Das mit diesem Verriegelungselement im Verriegelungseingriff zusammenwirkende andere Verriegelungselement bildet vorzugsweise die Führungsbahn.

In den Unteransprüchen und deren Kombinationen werden weitere bevorzugte Merkmale beschrieben.

Nachfolgend wird ein Ausführungsbeispiel der Erfindung anhand von Figuren erläutert. Die am Ausführungsbeispiel offenbar werdenden Merkmale bilden jeweils einzeln und in jeder Merkmalskombination die Gegenstände der Ansprüche und auch die vorstehend beschriebenen Ausführungsformen vorteilhaft weiter. Es zeigen:
- Figur 1: Komponenten für eine Verstellung, Fixierung und Verriegelung einer erfindungsgemäßen Gleitbrettbindung,
- Figur 2: die zusammengebauten Komponenten in einem Längsschnitt mit einer in einer Freigabeposition befindlichen Fixiereinheit,
- Figur 3: die zusammengebauten Komponenten in einer Draufsicht mit der in der Freigabeposition befindlichen Fixiereinheit,
- Figur 4: den Schnitt B4-B4 der Figuren 2 und 3,
- Figur 5: den Schnitt B5-B5 der Figuren 2 und 3,
- Figur 6: die zusammengebauten Komponenten im Längsschnitt mit der in einer Fixierposition befindlichen Fixiereinheit,
- Figur 7: die zusammengebauten Komponenten im Zustand der Figur 6 in einer Draufsicht,
- Figur 8: den Schnitt B4-B4 der Figuren 6 und 7 und
- Figur 9: den Schnitt B5-B5 der Figuren 6 und 7.

Figur 1 zeigt Komponenten einer erfindungsgemäßen Gleitbrettbindung in einer perspektivischen Sicht. Die Gleitbrettbindung ist in Bezug auf eine Längsrichtung verstellbar. Die dargestellten Komponenten dienen der Längsverstellung, der Fixierung in der jeweils eingestellten Längsposition und zusätzlich der Sicherung der Fixierung. Die Komponenten sind voneinander losgelöst und relativ zueinander in Position für den Zusammenbau dargestellt. Die Gleitbrettbindung umfasst über die dargestellten Komponenten hinaus ein vorderes und ein hinteres Halteaggregat für einen Schuh. Bei der Gleitbrettbindung handelt es sich beispielhaft um eine Skibindung. Das vordere Halteaggregat zum Halten des vorderen Schuhendes und das hintere Halteaggregat zum Halten des hinteren Schuhendes können wie von derartigen Bindungen bekannt ausgebildet sein.

Von der Gleitbrettbindung sind in Figur 1 ein Unterteil 1 und ein Oberteil 2 dargestellt, die eine Basisstruktur 1, 2 für die Lagerung von der Längsverstellung dienenden Bindungskomponenten bilden. Das Unterteil 1 wird auf einem Gleitbrett montiert. Beispielhaft ist ein Befestigungsmittel 3 in Form eines Schraubverbindungsmittels dargestellt. Das Oberteil 2 wird mittels weiterer Befestigungsmittel 4, beispielhaft ebenfalls Schraubverbindungsmittel, fest mit dem Unterteil 1 verbunden und bildet mit diesem im verbundenen Zustand besagte Basisstruktur 1, 2. Anstelle von Schraubverbindungen können für den Anschluss am Gleitbrett oder die Verbindung von Unterteil 1 und Oberteil 2 auch andere Fügeverbindungen zum Einsatz gelangen. Grundsätzlich kann die Basisstruktur 1, 2 auch in einem Stück geformt sein, die Mehrteiligkeit erleichtert jedoch die Anordnung und den Zusammenbau der Komponenten.

Die Gleitbrettbindung umfasst ferner ein erstes Koppelglied 6 und ein zweites Koppelglied 7. Das Koppelglied 6 ist bei zusammengebauter Gleitbrettbindung in Längsrichtung X zug- und schubfest mit dem vorderen Halteaggregat verbunden und weist für diese Verbindung ein Verbindungselement 8 auf. Das Koppelglied 7 ist bei zusammengebauter Gleitbrettbindung mit dem hinteren Halteaggregat in Längsrichtung X zug- und schubfest verbunden und weist für diese Verbindung ein Verbindungselement 9 auf, das seinerseits mittels eines Befestigungsmittels 10 mit dem Koppelglied 7 verbunden ist. Die Koppelglieder 6 und 7 sind schlank, in Längsrichtung X langgestreckt in der Art von Koppelstangen, -schienen oder - bändern. Im zusammengebauten Zustand überlappen sie einander in Längsrichtung X. Die Koppelglieder 6 und 7 weisen im Überlappungsbereich jeweils eine in Längsrichtung X erstreckte Koppeleingriffsstruktur auf, das Koppelglied 6 eine Koppeleingriffsstruktur 11 und das Koppelglied 7 eine Koppeleingriffsstruktur 12. Die Basisstruktur 1, 2 weist einen Kanal 5 auf, der sich in Längsrichtung X durch die Basisstruktur 1, 2 erstreckt und in den im zusammengebauten Zustand das Koppelglied 6 von vorne und das Koppelglied 7 von hinten hinein ragen und in dem sich ihre Koppeleingriffsstrukturen 11 und 12 überlappen. Die Koppeleingriffsstrukturen 11 und 12 sind einander zugewandt. Sie werden beispielhaft je von einer in Längsrichtung X erstreckten Zahnreihe gebildet.

In einem in Querrichtung Y zwischen den Koppelgliedern 6 und 7 verbleibenden Zwischenraum ist im zusammengebauten Zustand ein Verstellorgan 13 angeordnet und mit jeder der Koppeleingriffsstrukturen 11 und 12 in einem Verstelleingriff. Das Verstellorgan 13 weist für den Eingriff eine Koppelgegenstruktur 13a auf, die in Anpassung an die Koppeleingriffsstrukturen 11 und 12 geformt ist, beispielhaft als Außenverzahnung. Das Verstellorgan 13 ist im zusammengebauten Zustand der Gleitbrettbindung um eine zur Hochachse Z der Gleitbrettbindung parallele Drehachse hin und her drehbar. Die Koppelgegenstruktur 13a läuft um die Drehachse um. Im Verstelleingriff bewirkt eine Drehbewegung des Verstellorgans 13 eine abgestimmte Längsverstellung der Halteaggregate, in Abhängigkeit von der Drehrichtung entweder aufeinander zu oder voneinander weg. Durch diese Art der Verstellung kann die Bindung auf unterschiedliche Schuhgrößen angepasst werden.

Im Überlappungsbereich der Koppelglieder 6 und 7 ist ferner in Längsrichtung X in einem lichten Abstand von dem Verstellorgan 13 ein Stützglied 14 ebenfalls um eine zur Hochachse Z parallele Drehachse drehbar angeordnet. Das Stützglied 14 weist wie das Verstellorgan 13 eine Koppelgegenstruktur 14a auf, die um die Drehachse des Stützglieds 14 umläuft und mit der das Stützglied 14 dem Verstellorgan 13 vergleichbar mit beiden Koppeleingriffsstrukturen 11 und 12 im Eingriff ist. Das Stützglied 14 bildet im Innenbereich zwischen den Koppelgliedern 6 und 7 eine Stützstelle zusätzlich zu der vom Verstellorgan 13 gebildeten Stützstelle. Die zweifache Abstützung verbessert die Längsführung der Koppelglieder 6 und 7 und erhöht die Stabilität. Die Koppelglieder 6 und 7 sind in Querrichtung Y außen an der Basisstruktur 1, 2 abgestützt.

Um die Schuhhalteaggregate in Längsrichtung X relativ zueinander und relativ zur Basisstruktur 1, 2 in den unterschiedlichen Verstellpositionen fixieren zu können, umfasst die Gleitbrettbindung eine Fixiereinheit 15. Die Fixiereinheit 15 weist eine erste Fixierstruktur 16 für einen Fixiereingriff mit dem Verstellorgan 13 und eine zweite Fixierstruktur 17 für einen Fixiereingriff mit dem Stützglied 14 auf. Grundsätzlich würde ein einziger Fixiereingriff und somit eine der Fixierstrukturen 16 und 17 genügen, die zweifache Fixierung mittels den beiden in Längsrichtung X voneinander beabstandeten Fixierstrukturen 16 und 17 ist der Stabilität aber ebenfalls förderlich. Die Fixiereinheit 15 ist im zusammengebauten Zustand um eine zur Querachse Y parallele Schwenkachse Ry mit der Basisstruktur, beispielhaft mit dem Oberteil 2, zwischen einer Fixierposition und einer Freigabeposition hin und her rotatorisch beweglich, beispielhaft schwenkbeweglich. Der beweglichen Verbindung mit der Basisstruktur 1, 2 dient ein Wellen- oder Achselement 19 mittels dem im zusammengebauten Zustand die Fixiereinheit 15 am Oberteil 2 schwenkbeweglich befestigt ist. Die Fixiereinheit 15 ist im zusammengebauten Zustand an einer Oberseite der Basisstruktur 1, 2 angeordnet. Sie ist in ihrer Fixierposition gegen die Oberseite der Basisstruktur 1, 2 eingeschwenkt, so dass ihre Fixierstrukturen 16 und 17 mit dem Verstellorgan 13 und dem Verstellorgan 14 jeweils im Fixiereingriff ist. Das Verstellorgan 13 weist für den Fixiereingriff mit der Fixierstruktur 16 um seine Drehachse umlaufend eine Fixiergegenstruktur 13b auf. Das Stützglied 14 weist für den Fixiereingriff mit der Fixierstruktur 17 um seine Drehachse umlaufend eine Fixiergegenstruktur 14b auf. Die Fixiergegenstrukturen 13b und 14b sind beispielhaft als Verzahnungen gebildet. Die Fixierstrukturen 16 und 17 sind hieran angepasst ebenfalls als Verzahnungen gebildet, die sich im Fixiereingriff über ein gewisses Bogenstück um die jeweils zugeordnete Fixiergegenstruktur 13b bzw. 14b erstrecken.

Da die Fixiereinheit 15 in Längsrichtung X zwischen den Schuhhalteaggregaten angeordnet ist, befindet sie sich bei eingespanntem Schuh unter der Schuhsohle. Sie kann mit ihrer Oberseite unmittelbar eine Aufstandsfläche für den Schuh bilden oder noch einen geringen Abstand von der Sohlenunterseite aufweisen. Der eingespannte Schuh verhindert, dass die in der Fixierposition gegen die Basisstruktur 1, 2 geschwenkte Fixiereinheit 15 sich aus dem Fixiereingriff bewegen kann.

Um die Fixierung der Schuhhalteaggregate auch bei abgeschnalltem Gleitbrett sicher gewährleisten zu können, ist die Gleitbrettbindung mit einem die Fixiereinheit 15 in der Fixierposition und somit im Fixiereingriff blockierenden Sicherungseinrichtung ausgestattet. Die Sicherungseinrichtung umfasst einen Riegel 20, der an der Basisstruktur 1, 2 und hier wiederum beispielhaft am Oberteil 2 zwischen einer Verriegelungsposition und einer Entriegelungsposition hin und her beweglich gelagert ist. Die Basisstruktur 1, 2 führt den Riegel 20 translatorisch hin und her beweglich, beispielhaft in Querrichtung Y. Die Fixiereinheit 15 und der Riegel 20 sind voneinander unabhängig beweglich gelagert, so dass die Fixiereinheit 15 alleine, ohne den Riegel 20, und der Riegel 20 alleine, ohne die Fixiereinheit 15, beweglich ist. Die Fixiereinheit 15 und der Riegel 20 sind nur insoweit miteinander gekoppelt, nämlich in einen Kopplungseingriff bewegbar, als dies für die Herstellung eines Verriegelungseingriffs erforderlich ist, in dem der Riegel 20 die Fixiereinheit 15 sichert. Der Verriegelungseingriff besteht dann, wenn die Fixiereinheit 15 ihre Fixierposition und der Riegel 20 seine Verriegelungsposition einnimmt. Es wäre zwar durchaus denkbar, dass auch der Verriegelungseingriff durch eine ungekoppelte Bewegung des Riegels 20 hergestellt wird, insbesondere durch eine entsprechende Betätigung des Riegels 20. Um jedoch die Bedienung zu vereinfachen, insbesondere die Bedienung mit nur einer Hand zu ermöglichen, sind die Fixiereinheit 15 und der Riegel 20 so ausgebildet und angeordnet, dass die Fixiereinheit 15 bei ihrer Bewegung in Richtung auf die Fixierposition mit dem Riegel 20 in einen Kopplungseingriff gelangt, in dem die Fixiereinheit 15 den Riegel 20 in Richtung auf die Entriegelungsposition abdrängt. Die Fixiereinheit 15 und der Riegel 20 bilden hierbei ein Kurvengetriebe mit einem Eingriffsglied 18 der Fixiereinheit 15 und einem Führungsglied 22 des Riegels 20, die bei der Bewegung der Fixiereinheit 15 in Richtung auf die Fixierposition miteinander in einen den Kopplungseingriff bildenden Führungseingriff gelangen. Beispielhaft weist die Fixiereinheit 15 zwei Eingriffsglieder 18 nebeneinander und der Riegel 20 zwei Führungsglieder 22 entsprechend ebenfalls nebeneinander auf. Die Eingriffsglieder 18 und die Führungsglieder 22 bilden in Doppelfunktion auch jeweils ein Verriegelungselement 18 und 22, die am Ende der Bewegung der Fixiereinheit 15 paarweise miteinander in den Verriegelungseingriff gelangen, der die Fixiereinheit 15 in der Fixierposition verriegelt.

Der Riegel 20 ist gegen die Kraft einer Feder 25 in die Entriegelungsposition beweglich, die Feder 25 spannt den Riegel 20 also in die Verriegelungsposition. Die Feder 25 stützt sich mit einem Federende an der Basisstruktur 1, 2 und mit einem anderen Federende am Riegel 20 ab. Sie ist beispielhaft in einem Lagerteil 24 angeordnet, das beim Zusammenbau der Gleitbrettbindung in die Basisstruktur 1, 2 eingesetzt und im zusammengebauten Zustand relativ zur Basisstruktur 1, 2 unbeweglich ist. Das Lagerteil 24 kann in einer Abwandlung auch durch eine entsprechend geformte Aufnahme der Basisstruktur 1, 2 ersetzt werden. Es wird als Bestandteil der Basisstruktur 1, 2 verstanden.

Figur 2 zeigt die in Figur 1 dargestellten Komponenten im zusammengebauten Zustand. Die Fixiereinheit 15 nimmt ihre Freigabeposition ein, so dass die Schuhhalteaggregate über die damit verbundenen Koppelglieder 6 und 7 in Längsrichtung X relativ zueinander und zur Basisstruktur 1, 2 verstellt werden können. Die Fixierstrukturen 16 und 17 sind außer Eingriff, ebenso die Eingriffsglieder 18 und Führungsglieder 22. Der Riegel 20 nimmt die Verriegelungsposition ein, in die ihn die Feder 25 mit Federkraft spannt.

Um die Koppelglieder 6 und 7 in der eingestellten Längsposition zu fixieren, wird die Fixiereinheit 15 von Hand in Höhenrichtung Z, also in Richtung auf die Oberseite der Basisstruktur 1, 2 und dadurch in den Fixiereingriff mit der Fixiergegenstruktur 13b des Verstellorgans 13 und der Fixiergegenstruktur 14b des Stützglieds 14 geschwenkt. Während dieser Schwenkbewegung gelangen die Eingriffsglieder 18 in Kontakt mit den Führungsgliedern 22. Im Verlaufe der weiteren Schwenkbewegung besteht zwischen dem jeweiligen Eingriffsglied 18 und dem zugeordneten Führungsglied 22 ein Druckgleitkontakt, in dem das Eingriffsglied 18 auf einer vom zugeordneten Führungsglied 22 gebildeten Führungsbahn entlang fährt. Durch den Druckgleitkontakt wird der Riegel 20 gegen die rückstellende Kraft der Feder 25 aus der Verriegelungsposition in Richtung auf die Entriegelungsposition abgedrängt. Die Fixiereinheit 15 ist in Querrichtung Y nicht beweglich.

Aus dem in Figur 4 dargestellten Querschnitt B4-B4 ist der sich im Verlaufe der Bewegung der Fixiereinheit 15 ergebende Führungseingriff erkennbar. Die Führungsglieder 22 weisen an ihrer dem jeweils zugeordneten Eingriffsglied 18 zugewandten Seite jeweils die genannte Führungsbahn 23 auf. Die Führungsbahnen 23 sind zur Bewegungsrichtung Z der Eingriffsglieder 18 und zur Bewegungsrichtung Y des Riegels 20 geneigt. Die Führungsbahnen 23 sind beispielhaft jeweils plan. Der mit der Bewegungsrichtung Z der Fixiereinheit 15 eingeschlossene Neigungswinkel ist ausreichend klein, der mit der Bewegungsrichtung Y des Riegels 20 eingeschlossene Winkel entsprechend ausreichend groß, um eine Hemmung im Druckgleitkontakt der Eingriffsglieder 18 und Führungsglieder 22 bzw. Führungsbahnen 23 zu verhindern.

Die Führungsglieder 22 sind in Ausbildung ihrer Führungsbahnen 23 nockenförmig als Abragungen am Riegel 20 geformt. Die Führungsbahnen 23 sind hinsichtlich ihrer Erstreckung in Bewegungsrichtung Y des Riegels 20 nur so lang, dass die Verriegelungsglieder 18 zum Ende der Bewegung der Fixiereinheit 15 hin aus dem Führungseingriff mit dem jeweils zugeordneten Führungsglied 22 gelangen und die Führungsglieder 22 von den Eingriffsgliedern 18 in Bezug auf die Querrichtung Y frei kommen oder zumindest dann frei sind, wenn die Fixiereinheit 15 die Fixierposition erreicht hat. Unter der Kraft der Feder 25 schnappt oder fährt der Riegel 20 wieder in die in Figur 4 noch eingenommene Verriegelungsposition zurück, wenn die Fixiereinheit 15 die Fixierposition erreicht hat. Die Eingriffsglieder 18 hintergreifen in Bewegungsrichtung Z der Fixiereinheit 15 gesehen in diesem Zustand die Führungsglieder 22. Die Eingriffsglieder 18 und Führungsglieder 22 bilden somit in Doppelfunktion Verriegelungselemente 18 und 22 von Fixiereinheit 15 und Riegel 20. Wenn die Fixiereinheit 15 die Fixierposition einnimmt, nimmt somit auch der Riegel 20 seine Verriegelungsposition ein und verriegelt im Hintergriff der Verriegelungselemente 18 und 22 die Fixiereinheit 15 in der Fixierposition und somit im Fixiereingriff mit dem Verstellorgan 13 und dem Stützglied 14.

In den Figuren 6 bis 9 ist die Verstell-, Fixier- und Sicherungseinrichtung der Gleitbrettbindung im fixierten und gesicherten Zustand dargestellt. So ist insbesondere im Querschnitt B4-B4 der Figur 8 der Verriegelungseingriff von Fixiereinheit 15 und Riegel 20 erkennbar.

Um die Schuhhalteaggregate verstellen zu können, muss zunächst der Verriegelungseingriff gelöst werden. Dies geschieht durch Druckbetätigung des Riegels 20. Der Riegel 20 weist für die Betätigung an einem in Querrichtung Y über die Basisstruktur 1, 2 seitlich vorstehenden oder zumindest zugänglichen Betätigungsbereich 21 eine Art Druckknopf auf. Zum Lösen des Verriegelungseingriffs drückt der Benutzer im Betätigungsbereich 21 gegen den Riegel 20 und bewegt diesen gegen die rückstellende Kraft der Feder 25 in Richtung Y auf die Entriegelungsposition, bis die Verriegelungselemente bzw. Führungsglieder 22 aus dem Verriegelungseingriff mit den Verriegelungselementen bzw. Eingriffsgliedern 18 bewegt worden sind. Anschließend kann der Benutzer durch Aufrechterhaltung des Drucks den Riegel 20 in der so erreichten Entriegelungsposition halten und die Fixiereinheit 15 aus der Fixierposition bewegen, so dass zunächst die Verriegelungselemente bzw. Eingriffsglieder 18 aus der Überlappung mit den Verriegelungselementen bzw. Führungsgliedern 22 und die Fixierstrukturen 16 und 17 aus dem Fixiereingriff mit dem Verstellorgan 13 und dem Stützglied 14 gelangen. Die Fixiereinheit 15 nimmt dann wieder wie in den Figuren 2 bis 5 die Freigabeposition ein, in der die Verstellung der Schuhhalteaggregate vorgenommen werden kann.

Zur Fixiereinheit 15 sei noch nachgetragen, dass diese in einem Stück aus beispielsweise Kunststoff geformt ist. Die Fixiereinheit 15 weist an ihrer Oberseite einen deckelförmigen Bereich, einen Deckelbereich auf, der einen von Hand betätigbaren Schwenkhebel bezüglich der Schwenkachse R_{Y} bildet. Die Fixierstrukturen 16 und 17 sind an der Vorderseite und an der Rückseite einer an der Unterseite des Deckelbereichs geformten Abragung angeordnet, und können bei der Formung der Fixiereinheit 15 gleich mitgeformt werden. Die Verriegelungselemente bzw. Eingriffsglieder 18 sind ebenfalls an der Unterseite des Deckelbereichs und dort im vorderen Bereich, dem Riegel 20 zugewandt, angeordnet. Sie können ebenfalls unmittelbar bei der Formung der Fixiereinheit 15 mitgeformt werden. Anstelle der Formung in einem Stück, kann die Fixiereinheit 15 auch aus mehreren separat geformten Teilen gefügt sein.

Der Riegel 20 ist ebenfalls in einem Stück geformt und umfasst einen in Bewegungsrichtung Y erstreckten Steg, an dessen einen Ende der knopfartige Betätigungsbereich 21 geformt ist. Die Verriegelungselemente bzw. Führungsglieder 22 ragen von dem Steg in Richtung auf die Verriegelungselemente bzw. Eingriffsglieder 18 der Fixiereinheit 15 vor. Wie für die Fixiereinheit 15 gilt auch für den Riegel 20, dass dieser aus mehreren separat geformten und fest miteinander gefügten Teilen gebildet sein kann, einer Formung in einem Stück jedoch der Vorzug gegeben wird.

Der Riegel 20 ist in einem in Quer- bzw. Bewegungsrichtung Y in der Basisstruktur 1, 2 durchgehend geformten Führungskanal aufgenommen. In der in den Figuren eingenommenen Verriegelungsposition ist vom Riegel 20 in der Draufsicht der Figuren 3 und 7 gesehen nur der Betätigungsbereich 21 an der Seite erkennbar, während der Riegel 20 an der in Querrichtung Y gegenüberliegenden Seite hinter der Basisstruktur 1, 2 zurücksteht, jedenfalls aber nicht in der Draufsicht erkennbar vorsteht. In der Entriegelungsposition jedoch, wenn der Riegel 20 in Querrichtung Y eingedrückt ist, steht er an der dem Betätigungsbereich 21 gegenüberliegenden Seite ein Stück weit vor und ist von oben, in der Draufsicht der Figuren 3 und 7 erkennbar. Der Benutzer erkennt somit auf einfache Weise, wenn der Riegel 20 die Entriegelungsposition einnimmt, beispielsweise aufgrund eines ungewollten Verklemmens. Er steht an der dem Betätigungsbereich 21 gegenüberliegenden Seite nur dann nicht von oben erkennbar vor, wenn er die korrekte Verriegelungsposition einnimmt, wie sie in Figur 8 dargestellt ist.

Die Feder 25 ist eine Schraubendruckfeder. Andere Federformen und auch eine andere Federbelastung sind jedoch denkbar, so beispielsweise eine Zugfeder, gegebenenfalls auch eine pneumatische Feder. Einer mechanischen Feder, insbesondere einer Schraubendruckfeder, wird allerdings der Vorzug gegeben.

### Bezugszeichen:

- 1: Unterteil, Basisstruktur
- 2: Oberteil, Basisstruktur
- 3: Befestigungsmittel
- 4: Befestigungsmittel
- 5: Kanal
- 6: Koppelglied
- 7: Koppelglied
- 8: Verbindungselement
- 9: Verbindungselement
- 10: Befestigungsmittel
- 11: Koppeleingriffsstruktur
- 12: Koppeleingriffsstruktur
- 13: Verstellorgan
- 13a: Koppelgegenstruktur
- 13b: Fixiergegenstruktur
- 14: Stützglied
- 14a: Koppelgegenstruktur
- 14b: Fixiergegenstruktur
- 15: Fixiereinheit
- 16: Fixierstruktur
- 17: Fixierstruktur
- 18: Verriegelungselement, Eingriffsglied
- 19: Achselement
- 20: Riegel
- 21: Betätigungsbereich
- 22: Verriegelungselement, Führungsglied
- 23: Führungsbahn
- 24: Lagerteil
- 25: Feder
- R_{Y}: Schwenkachse
- X: Längsachse, Längsrichtung
- Y: Querachse, Querrichtung
- Z: Hochachse, Höhenrichtung

## Patentansprüche

1. Gleitbrettbindung umfassend
a) eine Basisstruktur (1, 2),
b) ein an der Basisstruktur (1, 2) abgestütztes vorderes Halteaggregat zum Halten eines vorderen Endes eines Schuhs,
c) ein an der Basisstruktur (1, 2) abgestütztes hinteres Halteaggregat zum Halten eines hinteren Endes des Schuhs,
d) wobei wenigstens eines der Halteaggregate relativ zu der Basisstruktur in Längsrichtung (X) der Gleitbrettbindung verstellbar und in unterschiedlichen Verstellpositionen fixierbar ist,
e) eine Fixiereinheit (15), die zwischen einer Fixierposition, in der sie das wenigstens eine bewegliche Halteaggregat in der jeweiligen Verstellposition in einem in Längsrichtung (X) zug- und schubfesten Fixiereingriff fixiert, und einer Freigabeposition, in der sie die Verstellung dieses Halteaggregats ermöglicht, relativ zur Basisstruktur (1, 2) hin und her beweglich ist,
f) und einen zwischen einer Verriegelungsposition und einer Entriegelungsposition relativ zur Basisstruktur (1, 2) und der Fixiereinheit (15) hin und her beweglichen Riegel (20), der in seiner Verriegelungsposition die Fixiereinheit (15) in der Fixierposition in einem Verriegelungseingriff verriegelt und in der Entriegelungsposition die Bewegung der Fixiereinheit aus der Fixierposition zulässt,
g) wobei die Fixiereinheit (15) relativ zu Basisstruktur in eine erste Richtung (Z) aus der Fixierposition in die Verstellposition und zurück beweglich ist, und
(h) wobei der Riegel (20) in eine von der ersten Richtung (Z) abweichenden zweiten Richtung (Y) quer zur Längsrichtung (X) der Gleitbrettbindung translatorisch in die und aus der Verriegelungsposition beweglich ist.

2. Gleitbrettbindung nach dem vorhergehenden Anspruch, **dadurch gekennzeichnet, dass** der Riegel (20) gegen die rückstellende Kraft einer Feder (25) aus der Verriegelungsposition beweglich ist, vorzugsweise durch Handbetätigung.

3. Gleitbrettbindung nach einem der vorhergehenden Ansprüche, **dadurch gekennzeichnet, dass** die Fixiereinheit (15) relativ zur Basisstruktur (1, 2) quer zur Längsrichtung (X) der Gleitbrettbindung in und aus der Fixierposition beweglich ist, vorzugsweise um eine Schwenkachse (R_{Y}) rotatorisch oder längs einer Führung translatorisch.

4. Gleitbrettbindung nach einem der vorhergehenden Ansprüche, **dadurch gekennzeichnet, dass** der Riegel (20) quer zur Längsrichtung (X) oder quer zu einer Höhenrichtung (Z) der Gleitbrettbindung in und aus der Verriegelungsposition beweglich ist.

5. Gleitbrettbindung nach einem der vorhergehenden Ansprüche, **dadurch gekennzeichnet, dass** die Fixiereinheit (15) und der Riegel (20) separat voneinander jeweils beweglich gelagert sind.

6. Gleitbrettbindung nach einem der vorhergehenden Ansprüche, **dadurch gekennzeichnet, dass** die Fixiereinheit (15) mit dem Riegel (20) so gekoppelt ist, dass die Bewegung der Fixiereinheit (15) aus der Freigabeposition in Richtung auf die Fixierposition eine Bewegung des Riegels (20) in Richtung auf die Entriegelungsposition bewirkt und dass der Riegel (20) in die Verriegelungsposition beweglich ist, vorzugsweise federbelastet in die Verriegelungsposition schnappt, wenn die Fixiereinheit (15) die Fixierposition einnimmt.

7. Gleitbrettbindung nach einem der vorhergehenden Ansprüche, **dadurch gekennzeichnet, dass** die Fixiereinheit (15) und der Riegel (20) mittels eines Kurvengetriebes (18, 22) gekoppelt sind, vorzugsweise miteinander das Kurvengetriebe (18, 22) bilden, das ein Eingriffsglied (18) und eine Führungsbahn (22a) aufweist, die bei der Bewegung der Fixiereinheit (15) in Richtung auf die Fixierposition miteinander in einem Führungseingriff sind, und die Bewegung der Fixiereinheit (15) im Führungseingriff die Bewegung des Riegels (20) in Richtung auf die Entriegelungsposition bewirkt, wobei das Eingriffsglied (18) insbesondere ein in den Verriegelungseingriff bewegliches Verriegelungselement sein kann.

8. Gleitbrettbindung nach einem der vorhergehenden Ansprüche, **dadurch gekennzeichnet, dass** die Fixiereinheit (15) ein erstes Verriegelungselement (18) und der Riegel (20) ein zweites Verriegelungselement (22) aufweist, wenigstens eines der Verriegelungselemente (18, 22) dem anderen zugewandt eine in Bezug auf die Bewegungsrichtung (Z) der Fixiereinheit (15) und die Bewegungsrichtung (Y) des Riegels (20) geneigte Führungsbahn (22a) aufweist, die bei der Bewegung der Fixiereinheit (15) in Richtung (Z) auf die Fixierposition in einen Druckgleitkontakt mit dem anderen der Verriegelungselemente (18, 22) gelangt, so dass der Riegel (20) durch den Druckgleitkontakt in Richtung (Y) auf die Entriegelungsposition verdrängbar ist.

9. Gleitbrettbindung nach einem der vorhergehenden Ansprüche, **dadurch gekennzeichnet, dass** der Riegel (20) ein erstes Verriegelungselement (22) und die Fixiereinheit (15) ein zweites Verriegelungselement (18) aufweist und die Verriegelungselemente (18, 22) einander in Bezug auf die Richtung (Z) der Beweglichkeit der Fixiereinheit (15) hintergreifen, wenn die Fixiereinheit (15) die Fixierposition einnimmt, wobei die Fixiereinheit (15) und der Riegel (20) einander in Bewegungsrichtung (Z) der Fixiereinheit vorzugsweise hinter der Führungsbahn (22a) des vorhergehenden Anspruchs hintergreifen.

10. Gleitbrettbindung nach einem der vorhergehenden Ansprüche, ferner umfassend
- ein mit dem vorderen Halteaggregat in Längsrichtung (X) zug- und schubfest verbundenes erstes Koppelglied (6) zur Verstellung des vorderen Halteaggregats
- oder ein mit dem hinteren Halteaggregat in Längsrichtung (X) zug- und schubfest verbundenes zweites Koppelglied (7) zur Verstellung des hinteren Halteaggregats
- und ferner ein relativ zur Basisstruktur (1, 2) bewegliches Verstellorgan (13), das mit dem ersten Koppelglied (6) oder dem zweiten Koppelglied (7) direkt oder über wenigstens ein Zwischenglied in einem Verstelleingriff gekoppelt ist, in dem eine Verstellbewegung des Verstellorgans (13) eine Verstellung dieses Koppelglieds (6, 7) und dadurch des mit diesem Koppelglied (6, 7) verbundenen Halteaggregats in Längsrichtung (X) bewirkt.

11. Gleitbrettbindung nach dem vorhergehenden Anspruch, **dadurch gekennzeichnet, dass** das Verstellorgan (13) mit dem ersten Koppelglied (6) und dem zweiten Koppelglied (7) zugleich in dem Verstelleingriff gekoppelt ist, so dass die Verstellbewegung des Verstellorgans (13) eine abgestimmte, vorzugsweise gegenläufige Verstellung der Koppelglieder (6, 7) in Längsrichtung (X) bewirkt.

12. Gleitbrettbindung nach einem der zwei vorhergehenden Ansprüche, **dadurch gekennzeichnet, dass** das Verstellorgan (13) um eine Hochachse (Z) der Gleitbrettbindung relativ zur Basisstruktur (1, 2) drehbeweglich und vorzugsweise quer zur Längsrichtung (X) zwischen den Koppelgliedern (6, 7) angeordnet ist.

13. Gleitbrettbindung nach einem der drei vorhergehenden Ansprüche, **dadurch gekennzeichnet, dass** in Längsrichtung (X) in einem lichten Abstand von dem Verstellorgan (13) ein Stützglied (14) beweglich vorzugsweise zwischen den Koppelgliedern (6, 7) angeordnet und mit wenigstens einem der Koppelglieder (6, 7) in einem Stützeingriff ist, die Fixiereinheit (15) in der Fixierposition in Längsrichtung (X) zwischen das Verstellorgan (13) und das Stützglied (14) ragt und mit dem Verstellorgan (13) oder dem Stützglied (14), vorzugsweise mit dem Verstellorgan (13) und dem Stützglied (14), in einem Eingriff ist, in dem die Fixiereinheit (15) das Verstellorgan (13) oder das Stützglied (14) blockiert und dadurch die Koppelglieder (6, 7) in Längsrichtung (X) fixiert.

14. Gleitbrettbindung nach einem der vorhergehenden Ansprüche, ferner umfassend
- ein mit dem vorderen Halteaggregat in Längsrichtung (X) zug- und schubfest verbundenes erstes Koppelglied (6) zur Verstellung des vorderen Halteaggregats
- und ein mit dem hinteren Halteaggregat in Längsrichtung (X) zug- und schubfest verbundenes zweites Koppelglied (7) zur Verstellung des hinteren Halteaggregats,
- wobei die Fixiereinheit (15) in der Fixierposition direkt oder über ein Stützglied (14) mit dem Koppelglied (6, 7) des wenigstens einen verstellbaren Halteaggregats in einem Fixiereingriff ist, der dieses Koppelglied (6, 7) und dadurch das wenigstens eine verstellbare Halteaggregat in Längsrichtung (X) fixiert.

15. Gleitbrettbindung nach einem der fünf vorhergehenden Ansprüche, **dadurch gekennzeichnet, dass** die Fixiereinheit (15) eine Fixierstruktur (16, 17) aufweist für ein in der Fixierposition formschlüssiges Zusammenwirken mit wenigstens einem der Koppelglieder (6, 7) oder dem Verstellorgan (13) des Anspruchs 10 oder dem Stützglied (14) eines der Ansprüche 13 und 14.

16. Gleitbrettbindung nach einem der vorhergehenden Ansprüche, **dadurch gekennzeichnet, dass** die Fixiereinheit (15) eine Fixierstruktur (16, 17) für den Fixiereingriff, ein Verriegelungselement (18) für den Verriegelungseingriff und einen Deckelbereich aufweist, der eine Oberseite der Fixiereinheit (15) und vorzugsweise auch der Gleitbrettbindung bildet, wobei die Fixierstruktur (16, 17) oder das Verriegelungselement (18) an einer Unterseite des Deckelbereichs angeordnet, vorzugsweise in einem Stück mit dem Deckelbereich geformt ist oder sind.

## Claims

1. A sliding board binding, comprising:
a) a base structure (1, 2);
b) a front retaining unit, supported on the base structure (1, 2), for holding a front end of a boot;
c) a rear retaining unit, supported on the base structure (1, 2), for holding a rear end of the boot,
d) wherein at least one of the retaining units can be adjusted relative to the base structure (1, 2) in the longitudinal direction (X) of the sliding board binding and can be fixed in different adjusting positions;
e) a fixing unit (15) which can be moved back and forth relative to the base structure (1, 2) between a fixing position, in which it fixes the at least one movable retaining unit in the respective adjusting position in a fixing engagement which is resistant to tensile and shearing forces in the longitudinal direction (X), and a release position in which it enables said retaining unit to be adjusted;
f) and a latch (20) which can be moved back and forth relative to the base structure (1, 2) and the fixing unit (15) between a latching position and an unlatching position and which latches the fixing unit (15) in the fixing position in a latching engagement in its latching position and allows the fixing unit (15) to move out of the fixing position in its unlatching position,
g) wherein the fixing unit (15) can be moved relative to the base structure (1, 2) in a first direction (Z) out of the fixing position into the adjusting position and back, and
h) wherein the latch (20) can be moved translationally into and out of the latching position in a second direction (Y), which deviates from the first direction (Z), transverse to the longitudinal direction (X) of the sliding board binding.

2. The sliding board binding according to the preceding claim, **characterised in that** the latch (20) can be moved out of the latching position against the restoring force of a spring (25), preferably by manual operation.

3. The sliding board binding according to any one of the preceding claims, **characterised in that** the fixing unit (15) can be moved relative to the base structure (1, 2), transverse to the longitudinal direction (X) of the sliding board binding, into and out of the fixing position, preferably rotationally about a pivot axis (R_{Y}) or translationally along a guide.

4. The sliding board binding according to any one of the preceding claims, **characterised in that** the latch (20) can be moved, transverse to the longitudinal direction (X) or transverse to a vertical direction (Z) of the sliding board binding, into and out of the latching position.

5. The sliding board binding according to any one of the preceding claims, **characterised in that** the fixing unit (15) and the latch (20) are mounted such that they can respectively be moved separately from each other.

6. The sliding board binding according to any one of the preceding claims, **characterised in that** the fixing unit (15) is coupled to the latch (20) such that the movement of the fixing unit (15) out of the release position towards the fixing position causes a movement of the latch (20) towards the unlatching position, and **in that** the latch (20) can be moved into the latching position and preferably snaps into the latching position under a spring load when the fixing unit (15) assumes the fixing position.

7. The sliding board binding according to any one of the preceding claims, **characterised in that** the fixing unit (15) and the latch (20) are coupled by means of a cam drive (18, 22) and preferably together form the cam drive (18, 22) which comprises an engaging member (18) and a guide rail (22a) which are in a guiding engagement with each other when the fixing unit (15) is moved towards the fixing position, and the movement of the fixing unit (15) in the guiding engagement causes the movement of the latch (20) towards the unlatching position, wherein the engaging member (18) can in particular be a latching element which can be moved into the latching engagement.

8. The sliding board binding according to any one of the preceding claims, **characterised in that** the fixing unit (15) comprises a first latching element (18), and the latch (20) comprises a second latching element (22), and at least one of the latching elements (18, 22) comprises, facing the other latching element, a guide rail (22a) which is inclined in relation to the movement direction (Z) of the fixing unit (15) and the movement direction (Y) of the latch (20) and which passes into a pressure sliding contact with the other of the latching elements (18, 22) when the fixing unit (15) is moved in the direction (Z) of the fixing position, such that the latch (20) can be displaced in the direction (Y) of the unlatching position by the pressure sliding contact.

9. The sliding board binding according to any one of the preceding claims, **characterised in that** the latch (20) comprises a first latching element (22), and the fixing unit (15) comprises a second latching element (18), and the latching elements (18, 22) engage behind each other in relation to the direction (Z) in which the fixing unit (15) can be moved, when the fixing unit (15) assumes the fixing position, wherein the fixing unit (15) and the latch (20) engage behind each other in the movement direction (Z) of the fixing unit (15), preferably behind the guide rail (22a) of the preceding claim.

10. The sliding board binding according to any one of the preceding claims, further comprising:
- a first coupling member (6), connected to the front retaining unit such that it is resistant to tensile and shearing forces in the longitudinal direction (X), for adjusting the front retaining unit
- or a second coupling member (7), connected to the rear retaining unit such that it is resistant to tensile and shearing forces in the longitudinal direction (X), for adjusting the rear retaining unit
- and also an adjusting device (13) which can be moved relative to the base structure (1, 2) and is coupled to the first coupling member (6) or the second coupling member (7) directly or via at least one intermediate member in an adjusting engagement in which an adjusting movement of the adjusting device (13) causes an adjustment of said coupling member (6; 7) and thus an adjustment of the retaining unit connected to said coupling member (6; 7) in the longitudinal direction (X).

11. The sliding board binding according to the preceding claim, **characterised in that** the adjusting device (13) is coupled in the adjusting engagement to the first coupling member (6) and the second coupling member (7) at the same time, such that the adjusting movement of the adjusting device (13) causes a co-ordinated and preferably counter-directional adjustment of the coupling members (6, 7) in the longitudinal direction (X).

12. The sliding board binding according to any one of the preceding two claims, **characterised in that** the adjusting device (13) is arranged between the coupling members (6, 7), such that it can be rotated relative to the base structure (1, 2) about a vertical axis of the sliding board binding and preferably transverse to the longitudinal direction (X).

13. The sliding board binding according to any one of the preceding three claims, **characterised in that**: a supporting member (14) is movably arranged, preferably between the coupling members (6, 7), at a clear distance from the adjusting device (13) in the longitudinal direction (X) and is in a supporting engagement with at least one of the coupling members (6, 7); and in the fixing position, the fixing unit (15) protrudes between the adjusting device (13) and the supporting member (14) in the longitudinal direction (X) and is in an engagement with the adjusting device (13) or the supporting member (14), preferably with the adjusting device (13) and the supporting member (14), in which the fixing unit (15) blocks the adjusting device (13) or the supporting member (14) and thus fixes the coupling members (6, 7) in the longitudinal direction (X).

14. The sliding board binding according to any one of the preceding claims, further comprising:
- a first coupling member (6), connected to the front retaining unit such that it is resistant to tensile and shearing forces in the longitudinal direction (X), for adjusting the front retaining unit
- and a second coupling member (7), connected to the rear retaining unit such that it is resistant to tensile and shearing forces in the longitudinal direction (X), for adjusting the rear retaining unit,
- wherein in the fixing position, the fixing unit (15) is in a fixing engagement, directly or via a supporting member (14), with the coupling member (6; 7) of the at least one adjustable retaining unit, wherein the fixing engagement fixes said coupling member (6; 7) and thus the at least one adjustable retaining unit in the longitudinal direction (X).

15. The sliding board binding according to any one of the preceding five claims, **characterised in that** the fixing unit (15) comprises a fixing structure (16, 17) for co-operating in a positive fit, in the fixing position, with at least one of the coupling members (6, 7) or with the adjusting device (13) of Claim 10 or with the supporting member (14) of one of Claims 13 and 14.

16. The sliding board binding according to any one of the preceding claims, **characterised in that** the fixing unit (15) comprises a fixing structure (16, 17) for the fixing engagement, a latching element (18) for the latching engagement, and a cover region which forms an upper side of the fixing unit (15) and preferably also an upper side of the sliding board binding, wherein the fixing structure (16, 17) or the latching element (18) is/are arranged on a lower side of the cover region and is/are preferably formed in one piece with the cover region.

## Revendications

1. Fixation d'une planche de glisse, comprenant:
a) une structure de base (1, 2),
b) un ensemble de maintien avant supporté sur la structure de base (1, 2) pour maintenir une extrémité avant d'une chaussure,
c) un ensemble de maintien arrière supporté sur la structure de base (1, 2) pour maintenir une extrémité arrière de la chaussure,
d) dans laquelle au moins un des ensembles de maintien est déplaçable par rapport à la structure de base en direction longitudinale (X) de la fixation de planche de glisse et peut être fixé dans plusieurs positions de déplacement,
e) une unité de fixation (15), qui est mobile de façon alternée par rapport à la structure de base (1, 2) entre une position de fixation, dans laquelle elle fixe ledit au moins un ensemble de maintien déplaçable dans la position de déplacement respective dans une pince de fixation résistant à la traction et à la poussée en direction longitudinale (X), et une position de libération, dans laquelle elle permet le déplacement de cet ensemble de maintien,
f) et un verrou (20) mobile de façon alternée par rapport à la structure de base (1, 2) et à l'unité de fixation (15) entre une position de verrouillage et une position de déverrouillage, qui dans sa position de verrouillage verrouille l'unité de fixation (15) dans la position de fixation dans un engagement de verrouillage et dans la position de déverrouillage permet le mouvement de l'unité de fixation hors de la position de fixation,
g) dans laquelle l'unité de fixation (15) est mobile par rapport à la structure de base dans une première direction (Z) de la position de fixation à la position de déplacement et inversement, et
h) dans laquelle le verrou (20) est mobile en translation vers et hors de la position de verrouillage dans une deuxième direction (Y) différente de la première direction (Z) transversalement à la direction longitudinale (X) de la fixation de planche de glisse.

2. Fixation de planche de glisse selon la revendication précédente, **caractérisée en ce que** le verrou (20) est mobile hors de la position de verrouillage contre la force de rappel d'un ressort (25), de préférence par un actionnement manuel.

3. Fixation de planche de glisse selon l'une quelconque des revendications précédentes, **caractérisée en ce que** l'unité de fixation (15) est mobile par rapport à la structure de base (1, 2) transversalement à la direction longitudinale (X) de la fixation de planche de glisse vers et hors de la position de fixation, de préférence en rotation autour d'un axe de pivotement (Ry) ou en translation le long d'un guidage.

4. Fixation de planche de glisse selon l'une quelconque des revendications précédentes, **caractérisée en ce que** le verrou (20) est mobile vers et hors de la position de verrouillage transversalement à la direction longitudinale (X) ou transversalement à une direction verticale (Z) de la fixation de planche de glisse.

5. Fixation de planche de glisse selon l'une quelconque des revendications précédentes, **caractérisée en ce que** l'unité de fixation (15) et le verrou (20) sont montés respectivement de façon mobile séparément l'un de l'autre.

6. Fixation de planche de glisse selon l'une quelconque des revendications précédentes, **caractérisée en ce que** l'unité de fixation (15) est couplée au verrou (20) de telle manière que le mouvement de l'unité de fixation (15) hors de la position de libération en direction de la position de fixation entraîne un mouvement du verrou (20) en direction de la position de déverrouillage et que le verrou (20) soit mobile dans la position de verrouillage, de préférence s'engage dans la position de verrouillage sous l'action d'un ressort, lorsque l'unité de fixation (15) occupe la position de fixation.

7. Fixation de planche de glisse selon l'une quelconque des revendications précédentes, **caractérisée en ce que** l'unité de fixation (15) et le verrou (20) sont couplés au moyen d'un mécanisme à came (18, 22), de préférence forment l'un avec l'autre le mécanisme à came (18, 22), qui présente un organe d'engagement (18) et une piste de guidage (22a), qui lors du mouvement de l'unité de fixation (15) en direction de la position de fixation sont en engagement de guidage l'un avec l'autre, et le mouvement de l'unité de fixation (15) dans l'engagement de guidage entraîne le mouvement du verrou (20) en direction de la position de déverrouillage, dans laquelle l'organe d'engagement (18) peut être en particulier un élément de verrouillage mobile dans l'engagement de verrouillage.

8. Fixation de planche de glisse selon l'une quelconque des revendications précédentes, **caractérisée en ce que** l'unité de fixation (15) présente un premier élément de verrouillage (18) et le verrou (20) présente un deuxième élément de verrouillage (22), au moins un des éléments de verrouillage (18, 22) présente tournée vers l'autre une piste de guidage (22a) inclinée par rapport à la direction de mouvement (Z) de l'unité de fixation (15) et à la direction de mouvement (Y) du verrou (20), qui lors du mouvement de l'unité de fixation (15) en direction (Z) de la position de fixation vient en contact glissant sous pression avec l'autre des éléments de verrouillage (18, 22), de telle manière que le verrou (20) puisse être repoussé par le contact glissant sous pression en direction (Y) de la position de déverrouillage.

9. Fixation de planche de glisse selon l'une quelconque des revendications précédentes, **caractérisée en ce que** le verrou (20) présente un premier élément de verrouillage (22) et l'unité de fixation (15) présente un deuxième élément de verrouillage (18) et les éléments de verrouillage (18, 22) s'accrochent l'un derrière l'autre par rapport à la direction (Z) de la mobilité de l'unité de fixation (15), lorsque l'unité de fixation (15) occupe la position de fixation, dans laquelle l'unité de fixation (15) et le verrou (20) s'accrochent l'un derrière l'autre dans la direction de mouvement (Z) de l'unité de fixation, de préférence derrière la piste de guidage (22a) de la revendication précédente.

10. Fixation de planche de glisse selon l'une quelconque des revendications précédentes, comprenant en outre:
- un premier organe de couplage (6) assemblé de façon résistant à la traction et à la poussée en direction longitudinale (X) à l'ensemble de maintien avant pour le déplacement de l'ensemble de maintien avant
- ou un deuxième organe de couplage (7) assemblé de façon résistant à la traction et à la poussée en direction longitudinale (X) pour le déplacement de l'ensemble de maintien arrière
- et en outre un organe de déplacement (13) mobile par rapport à la structure de base (1, 2), qui est couplé au premier organe de couplage (6) ou au deuxième organe de couplage (7) directement ou par l'intermédiaire d'un organe intermédiaire dans un engagement de déplacement, dans lequel un mouvement de déplacement de l'organe de déplacement (13) entraîne un déplacement de cet organe de couplage (6, 7) et dès lors de l'ensemble de maintien assemblé à cet organe de couplage (6, 7) dans la direction longitudinale (X).

11. Fixation de planche de glisse selon la revendication précédente, **caractérisée en ce que** l'organe de déplacement (13) est couplé au premier organe de couplage (6) et au deuxième organe de couplage (7) en même temps dans l'engagement de déplacement, de telle manière que le mouvement de déplacement de l'organe de déplacement (13) entraîne un déplacement proportionné, de préférence opposé, des organes de couplage (6, 7) dans la direction longitudinale (X).

12. Fixation de planche de glisse selon une des deux revendications précédentes, **caractérisée en ce que** l'organe de déplacement (13) est disposé entre les organes de couplage (6, 7) de façon mobile en rotation autour d'un axe vertical (Z) de la fixation de planche de glisse par rapport à la structure de base (1, 2) et de préférence transversalement à la direction longitudinale (X).

13. Fixation de planche de glisse selon l'une quelconque des trois revendications précédentes, **caractérisée en ce qu'**un organe de soutien (14) est disposé de façon mobile de préférence entre les organes de couplage (6, 7) en direction longitudinale (X) à une distance libre de l'organe de déplacement (13) et est en engagement de soutien avec au moins un des organes de couplage (6, 7), l'unité de fixation (15) dans la position de fixation pénètre en direction longitudinale (X) entre l'organe de déplacement (13) et l'organe de soutien (14) et est en prise avec l'organe de déplacement (13) ou avec l'organe de soutien (14), de préférence avec l'organe de déplacement (13) et avec l'organe de soutien (14), engagement dans lequel l'unité de fixation (15) bloque l'organe de déplacement (13) ou l'organe de soutien (14) et fixe de ce fait les organes de couplage (6, 7) en direction longitudinale (X).

14. Fixation de planche de glisse selon l'une quelconque des revendications précédentes, comprenant en outre
- un premier organe de couplage (6) assemblé de façon résistant à la traction et à la poussée en direction longitudinale (X) à l'ensemble de maintien avant pour le déplacement de l'ensemble de maintien avant
- et un deuxième organe de couplage (7) assemblé de façon résistant à la traction et à la poussée en direction longitudinale (X) à l'ensemble de maintien arrière pour le déplacement de l'ensemble de maintien arrière,
- dans laquelle l'unité de fixation (15) dans la position de fixation peut être reliée directement ou par l'intermédiaire d'un organe de soutien (14) à l'organe de couplage (6, 7) dudit au moins un ensemble de maintien déplaçable dans un engagement de fixation, qui fixe cet organe de couplage (6, 7) et de ce fait ledit au moins un ensemble de maintien déplaçable en direction longitudinale (X).

15. Fixation de planche de glisse selon l'une quelconque des cinq revendications précédentes, **caractérisée en ce que** l'unité de fixation (15) présente une structure de fixation (16, 17) pour une coopération par emboîtement dans la position de fixation avec au moins un des organes de couplage (6, 7) ou avec l'organe de déplacement (13) de la revendication 10 ou avec l'organe de soutien (14) d'une des revendications 13 et 14.

16. Fixation de planche de glisse selon l'une quelconque des revendications précédentes, **caractérisée en ce que** l'unité de fixation (15) présente une structure de fixation (16, 17) pour l'engagement de fixation, un élément de verrouillage (18) pour l'engagement de verrouillage et une région de couvercle, qui forme un côté supérieur de l'unité de fixation (15) et de préférence aussi de la fixation de planche de glisse, dans laquelle la structure de fixation (16, 17) ou l'élément de verrouillage (18) est disposé(e) sur un côté inférieur de la région de couvercle, de préférence est formé(e) d'une pièce avec la région de couvercle.
